# EUROPÄISCHE PATENTSCHRIFT

(11) **EP 4 493 857 B1**
(45) Veröffentlichungstag und Bekanntmachung des Hinweises auf die Patenterteilung: **31.12.2025**
(21) Anmeldenummer: 23711940.9
(22) Anmeldetag: 14.03.2023
(51) Int. Cl.: F23B 90/02, F23C 10/22

(54) **VERBRENNUNGSOFENANLAGE**
INCINERATOR SYSTEM
SYSTÈME D'INCINÉRATEUR

(30) Priorität: 16.03.2022 AT 501692022
(43) Veröffentlichungstag der Anmeldung: 22.01.2025
(73) Patentinhaber: Beilschmidt, Alfred, 3150 Wilhelmsburg (AT)
(72) Erfinder: SAGEDER, Armin, 3052 Neustift-Innermanzing (AT); LEOPOLD, Markus, 3163 Rohrbach (AT); DAMBOECK, Norbert Josef, 3150 Wilhelmsburg (AT); BEILSCHMIDT, Alfred, 3150 Wilhelmsburg (AT)
(74) Vertreter: Speringer, Markus
(86) Internationale Anmeldenummer: PCT/AT2023/060072
(87) Internationale Veröffentlichungsnummer: WO 2023/173152

(56) Entgegenhaltungen:
- EP-A1- 2 827 059
- US-A- 4 436 037
- US-A1- 2011 083 593

## Beschreibung

### Technisches Gebiet

Die Erfindung betrifft eine Verbrennungsofenanlage für die Verbrennung von Biomasse, insbesondere Holzpellets, umfassend eine Brennkammer mit einem Düsenboden, über welchem eine Wirbelschicht aus einer Schüttung von Feststoffpartikeln, vorzugsweise Quarzsand, angeordnet ist, eine Zündeinheit, eine Verbrennungsluftzufuhr, sowie eine Brennstoffzufuhr.

### Stand der Technik

Zumeist werden Verbrennungsofenanlagen mit Wirbelschichten in großen Anlagen, beispielsweise im Kraftwerksbereich, eingesetzt und dort rund um die Uhr betrieben. Im Bereich kleiner Anlagen, beispielsweise für das Heizen, die Warmwasserbereitung sowie Stromerzeugung für Einfamilienhäuser, laufen die Anlagen jedoch nicht permanent sondern zyklisch und müssen daher immer wieder neu gezündet werden. In der EP 2827059 A ist ein Beispiel für eine derartige Verbrennungsofenanlage für den Einsatz im privaten Bereich beschrieben. Hier wird die zugeführte Luft für den Startvorgang beispielsweise durch einen elektrischen Heißluftfön vorgeheizt, um die Zündtemperatur für das Brennmaterial zu erreichen.

Die Zündung von Biomasse in Pelletsöfen wird, bei einer automatischen Zündung, meistens mit Heizwiderständen oder mit Heißluft durchgeführt. Die eingesetzten Zündgeräte benötigen dabei um die 600 bis 1000 W und unterliegen aufgrund der hohen Erwärmung einem großen Verschleiß.

Die DE 20321670 U zeigt einen Brenner für Pelletbrennstoff, welcher mit einer Entladungselektrode in einem Leitrohr entzündet wird. Die Elektroden selbst bleiben dabei in Abstand von den Pellets. Die Konstruktion ist entsprechend aufwändig und für den Einsatz in einer Wirbelschichtbrennkammer ungeeignet.

Die US 4436037 A offenbart eine Verbrennungsofenanlage mit einem Wirbelbett für thermoplastische Polymere, wobei eine Zündeinheit oberhalb der in der Wirbelschicht befindlichen Brennstoffzufuhr angeordnet ist.

In der US 2011/083593 A1 befindet sich in der Düsenplatte eines Wirbelbetts ein elektrisches Heizelement.

### Darstellung der Erfindung

Aufgabe der vorliegenden Erfindung ist es, eine Verbrennungsofenanlage, wie beispielsweise in der EP 2827059 A1 beschrieben, dahingehend zu verbessern, dass der gerade im Privatgebrauch häufiger notwendige Zündvorgang deutlich energieeffizienter durchgeführt werden kann. Die Vorrichtung soll dabei einfach und kostengünstig im Aufbau sein und eine lange Lebensdauer mit geringer Wartungsanfälligkeit aufweisen.

Diese Aufgabe wird erfindungsgemäß dadurch gelöst, dass die Zündeinheit zwei Zündelektroden oder eine Zündkerze zur Erzeugung eines Lichtbogens umfasst, wobei die Spitzen der beiden Zündelektroden oder die Spitze der Zündkerze in der Brennkammer in vertikaler Richtung oberhalb der im ausgeschalteten Zustand ruhenden Wirbelschicht und im Wesentlichen unterhalb einer Einlassöffnung der Brennstoffzufuhr angeordnet sind. Bei der vorgeschlagenen Lösung ragen die Spitzen der Zündelektroden bzw. die Spitze der Zündkerze direkt in den Brennraum und erzeugen beim Anlegen einer Spannung einen Lichtbogen. Das Brennmaterial, welches über die Brennstoffzufuhr in den Brennraum eingebracht wird, kommt auf der ruhenden Wirbelschicht genau zwischen den beiden Zündelektroden bzw. nahe der Spitze der Zündkerze zum Liegen und wird vom Plasma des Lichtbogens entzündet. Für die Zündeinrichtung werden dabei beispielsweise nur etwa 150 W benötigt, um den Brennstoff sicher zu entzünden.

Dabei ist es ein weiteres bevorzugtes Merkmal, dass die Spitzen der Zündelektroden oder die Spitze der Zündkerze im Betrieb der Verbrennungsofenanlage innerhalb der sich bewegenden Wirbelschicht liegen. Sobald die Verbrennungsofenanlage in Gang gesetzt wird, liegt die Oberfläche der nunmehr von Luft durchspülten fluidisierten Wirbelschicht höher als die Oberfläche der ruhenden Wirbelschicht und umspült dabei auch die Spitzen der Zündelektroden bzw. die Spitze der Zündkerze. Dies hat den Vorteil, dass etwaiger beim Zündvorgang entstehender Ruß durch die Feststoffpartikel der Wirbelschicht von den Spitzen der Zündelektroden abgetragen wird und die Zündelektroden damit auch bei jedem neuen Startvorgang immer vollständig rußfrei und sauber sind, wodurch sie auch seltener gewartet werden müssen.

Es ist ferner ein bevorzugtes Merkmal, dass die Einlassöffnung der Verbrennungsluftzufuhr ebenfalls im Wesentlichen oberhalb der Spitzen der Zündelektroden oder der Spitze der Zündkerze angeordnet ist und der eintretende Luftstrom damit im Wesentlichen normal auf die Oberfläche der im ausgeschalteten Zustand ruhenden Wirbelschicht ausgerichtet ist. Die eingebrachte Verbrennungsluft erleichtert einerseits den Zündvorgang und streckt den Lichtbogen in Richtung der Wirbelschicht, sodass das entstehende Plasma den vorgelegten Brennstoff effizient umhüllen und entzünden kann.

Schließlich ist es ein weiteres bevorzugtes Merkmal, dass eine Steuereinheit vorgesehen ist, über welche der Startvorgang bei Inbetriebnahme der Verbrennungsofenanlage steuerbar ist, wobei für den Startvorgang die Steuereinheit zuerst Brennstoff in die Brennkammer leitet, welcher auf der ruhenden Wirbelschicht zum Liegen kommt, anschließend über die Zündelektroden oder über die Zündkerze einen Lichtbogen erzeugt, der den zwischen den Spitzen der Zündelektroden oder nahe der Spitze der Zündkerze befindlichen Brennstoff entzündet, wobei gegebenenfalls über die Steuereinheit die Verbrennungsluftzufuhr ansteuerbar ist, um den Lichtbogen in Richtung der Wirbelschicht durch den eintretenden Luftstrom zu strecken, und wobei nach dem Entzünden des Brennstoffs die Zündelektroden oder die Zündkerze von der Steuereinheit wieder deaktivierbar ist und die Luftzufuhr durch den Düsenboden aktivierbar ist, um die Wirbelschicht in Bewegung zu versetzen. Es ist vorteilhaft, den gesamten Startvorgang über eine entsprechende Steuereinheit zu regeln. Dadurch können einzelne Parameter für die jeweilige Anlage gespeichert sowie gegebenenfalls justiert werden. Mögliche einstellbare Parameter wären die Menge an eingebrachtem Brennstoff, die Zünddauer, die Menge und Geschwindigkeit der eingebrachten Verbrennungsluft, der Zeitpunkt des Einschaltens der Luftzufuhr durch den Düsenboden zum Fluidisieren der Wirbelschicht usw.

### Kurze Beschreibung der Zeichnungen

Die Erfindung wird nun im Detail anhand eines Ausführungsbeispiels sowie mit Hilfe der beiliegenden Figuren beschrieben. Dabei zeigen
Fig. 1 eine schematische seitliche Schnittansicht durch die Brennkammer einer erfindungsgemäßen Verbrennungsofenanlage und
Fig. 2 eine schematische Querschnittsansicht durch die Brennkammer einer erfindungsgemäßen Verbrennungsofenanlage.

### Weg(e) zur Ausführung der Erfindung

In Fig. 1 ist sehr schematisch eine Brennkammer 1 einer erfindungsgemäßen Verbrennungsofenanlage in einer seitlichen Schnittansicht dargestellt. In der Brennkammer 1 befindet sich eine hier im ausgeschalteten Zustand ruhend gezeigte Wirbelschicht 3, die aus einer Schüttung von beispielsweise Quarzsand gebildet wird. Unterhalb der Wirbelschicht 3 ist ein Düsenboden 2 vorgesehen, welcher über eine Vielzahl von Öffnungen mit einer Luftzufuhr 9 verbunden ist. Die Luftzufuhr 9 dient zur Fluidisierung der Wirbelschicht 3 sowie der Zufuhr von Verbrennungsluft während des Betriebs der Anlage. Die Luftzufuhr 9 wird dabei außen entlang der Brennkammer 1 angeordnet, damit die einströmende Luft vor dem Eintritt durch den Düsenboden 2 über Wärmetauscherflächen entsprechend vorgewärmt wird.

Oberhalb der Wirbelschicht 3 ist eine Zündeinheit 4 angeordnet, wobei die Spitzen der Zündelektroden 7 oberhalb der Oberfläche der ruhenden Wirbelschicht 3 liegen. Unmittelbar über den Spitzen der Zündelektroden 7 befindet sich die Einlassöffnung 8 für die Brennstoffzufuhr 6, über welche Brennstoff in Form von beispielsweise Holzpellets eingebracht wird. Im gezeigten Beispiel wird auch die Verbrennungsluftzufuhr 5 über das gleiche Rohr, wie die Brennstoffzufuhr 6 mit einer gemeinsamen Einlassöffnung 8 in die Brennkammer 1 geleitet.

In der Fig. 2 ist die Anlage aus Fig. 1 in einer schematischen Querschnittsansicht im Bereich des gemeinsamen Rohres der Verbrennungsluftzufuhr 5 und Brennstoffzufuhr 6 dargestellt. Es versteht sich, dass die Brennstoffzufuhr 6 auch separat ausgebildet sein kann und die Verbrennungsluftzufuhr 5 beispielsweise daneben oder ringförmig darum herum angeordnet sein kann.

Der eingebrachte Brennstoff kommt bei ausgeschalteter Anlage im Bereich zwischen den Spitzen der Zündelektroden 7 zum Liegen. Beim Einschalten der Zündelektroden 7 entsteht zwischen den beiden Spitzen ein Lichtbogen, wobei das dabei entstehende Plasma durch die über die Verbrennungsluftzufuhr 5 eingebrachte Luft in Richtung des Brennstoffs bzw. der Oberfläche der Wirbelschicht 3 hin verblasen wird und den Brennstoff somit effizient entzündet.

Für den Zündvorgang wird dabei deutlich weniger Energie verbraucht, als bei konventionellen Zündvorrichtungen. Sobald genügend Brennstoff entzündet wurde, kann die Wirbelschicht 3 in Gang gesetzt werden. Durch die Bewegung des Sandbetts der Wirbelschicht 3 geraten die Spitzen der Zündelektroden 7 in die Wirbelschicht 3 hinein und werden vom etwaig beim Zündvorgang entstandenen Ruß befreit, wodurch diese beim nächsten Zündvorgang wieder vollständig gereinigt sind und damit auch bei oftmaligen Zündvorgängen in ihrer Funktion uneingeschränkt bleiben.

## Patentansprüche

1. Verbrennungsofenanlage für die Verbrennung von Biomasse, insbesondere Holzpellets, umfassend eine Brennkammer (1) mit einem Düsenboden (2), über welchem eine Wirbelschicht (3) aus einer Schüttung von Feststoffpartikeln, vorzugsweise Quarzsand, angeordnet ist, eine Zündeinheit (4), eine Verbrennungsluftzufuhr (5), sowie eine Brennstoffzufuhr (6), **dadurch gekennzeichnet, dass** die Zündeinheit (4) zwei Zündelektroden (7) oder eine Zündkerze zur Erzeugung eines Lichtbogens umfasst, wobei die Spitzen der beiden Zündelektroden (7) oder die Spitze der Zündkerze in der Brennkammer (1) in vertikaler Richtung oberhalb der im ausgeschalteten Zustand ruhenden Wirbelschicht (3) und im Wesentlichen unterhalb einer Einlassöffnung (8) der Brennstoffzufuhr (6) angeordnet sind.

2. Verbrennungsofenanlage nach Anspruch 1, **dadurch gekennzeichnet, dass** die Spitzen der Zündelektroden (7) oder die Spitze der Zündkerze im Betrieb der Verbrennungsofenanlage innerhalb der sich bewegenden Wirbelschicht (3) liegen.

3. Verbrennungsofenanlage nach Anspruch 1 oder 2, **dadurch gekennzeichnet, dass** die Einlassöffnung der Verbrennungsluftzufuhr (5) ebenfalls im Wesentlichen oberhalb der Spitzen der Zündelektroden (7) oder der Spitze der Zündkerze angeordnet ist und der eintretende Luftstrom damit im Wesentlichen normal auf die Oberfläche der im ausgeschalteten Zustand ruhenden Wirbelschicht (3) ausgerichtet ist.

4. Verbrennungsofenanlage nach einem der Ansprüche 1 bis 3, **dadurch gekennzeichnet, dass** eine Steuereinheit vorgesehen ist, über welche der Startvorgang bei Inbetriebnahme der Verbrennungsofenanlage steuerbar ist, wobei für den Startvorgang die Steuereinheit zuerst Brennstoff in die Brennkammer (1) leitet, welcher auf der ruhenden Wirbelschicht (3) zum Liegen kommt, anschließend über die Zündelektroden (7) oder über die Zündkerze einen Lichtbogen erzeugt, der den zwischen den Spitzen der Zündelektroden (7) oder nahe der Spitze der Zündkerze befindlichen Brennstoff entzündet, wobei gegebenenfalls über die Steuereinheit die Verbrennungsluftzufuhr (5) ansteuerbar ist, um den Lichtbogen in Richtung der Wirbelschicht (3) durch den eintretenden Luftstrom zu strecken, und wobei nach dem Entzünden des Brennstoffs die Zündelektroden (7) oder die Zündkerze von der Steuereinheit wieder deaktivierbar ist und die Luftzufuhr durch den Düsenboden (2) aktivierbar ist, um die Wirbelschicht (3) in Bewegung zu versetzen.

## Claims

1. Incinerator system for the combustion of biomass, in particular wood pellets, comprising a combustion chamber (1) with a nozzle base (2), above which a fluidised bed (3) consisting of a bed of solid particles, preferably quartz sand, is arranged, an ignition unit (4), a combustion air supply (5) and a fuel supply (6), **characterized in that** the ignition unit (4) comprises two ignition electrodes (7) or an ignition plug for generating an arc, the tips of the two ignition electrodes (7) or the tip of the spark plug being arranged in the combustion chamber (1) in the vertical direction above the fluidised bed (3) at rest in the switched-off state, and essentially below an inlet opening (8) of the fuel supply (6).

2. Incinerator system according to claim 1, **characterized in that** the tips of the ignition electrodes (7) or the tip of the spark plug lie within the moving fluidised bed (3) during operation of the incinerator system.

3. Incinerator system according to claim 1 or 2, **characterized in that** the inlet opening of the combustion air supply (5) is also arranged essentially above the tips of the ignition electrodes (7) or the tip of the spark plug and the incoming air flow is thus aligned essentially perpendicular to the surface of the fluidised bed (3) at rest in the switched-off state.

4. Incinerator system according to one of claims 1 to 3, **characterized in that** a control unit is provided, via which the starting process can be controlled when the incinerator system is put into operation, wherein for the starting process the control unit first feeds fuel into the combustion chamber (1), which fuel comes to rest on the resting fluidised bed (3), then an arc is generated via the ignition electrodes (7) or via the spark plug, which ignites the fuel located between the tips of the ignition electrodes (7) or near the tip of the spark plug, wherein the combustion air supply (5) can be controlled via the control unit, if necessary, in order to stretch the arc in the direction of the fluidised bed (3) by the incoming air flow, and wherein, after ignition of the fuel, the ignition electrodes (7) or the spark plug can be deactivated again by the control unit and the air supply through the nozzle base (2) can be activated in order to set the fluidised bed (3) in motion.

## Revendications

1. Système de four de combustion pour la combustion de biomasse, en particulier de granulés de bois, comprenant une chambre de combustion (1) avec une base de buse (2) au-dessus de laquelle est disposé un lit fluidisé (3) constitué d'un lit de particules solides, de préférence du sable de quartz, un dispositif d'allumage (4), une alimentation en air de combustion (5) et une alimentation en combustible (6), **caractérisé en ce que** le dispositif d'allumage (4) comprend deux électrodes d'allumage (7) ou une bougie d'allumage pour générer un arc électrique, les extrémités des deux électrodes d'allumage (7) ou l'extrémité de la bougie d'allumage étant disposées dans la chambre de combustion (1) dans une direction verticale au-dessus du lit fluidisé (3) qui est immobile lorsqu'il est éteint et sensiblement en dessous d'une ouverture d'entrée (8) de l'alimentation en combustible (6).

2. Système de four à combustion selon la revendication 1, **caractérisé en ce que** les extrémités des électrodes d'allumage (7) ou l'extrémité de la bougie d'allumage sont situées dans le lit fluidisé mobile (3) pendant le fonctionnement du système de four à combustion.

3. Système de four à combustion selon la revendication 1 ou 2, **caractérisé en ce que** l'ouverture d'entrée de l'alimentation en air de combustion (5) est également disposée sensiblement au-dessus des extrémités des électrodes d'allumage (7) ou de l'extrémité de la bougie d'allumage et que le flux d'air entrant est ainsi orienté sensiblement perpendiculairement à la surface du lit fluidisé (3) qui est au repos à l'état éteint.

4. Système de four à combustion selon l'une des revendications 1 à 3, **caractérisé en ce qu'**une unité de commande est prévue pour contrôler le processus de démarrage lors de la mise en service du système de four à combustion; lors du démarrage, l'unité de commande dirigeant d'abord le combustible dans la chambre de combustion (1), qui se pose sur le lit fluidisé (3) qui est au repos, puis générant un arc électrique via les électrodes d'allumage (7) ou via la bougie d'allumage, qui enflamme le combustible situé entre les extrémités des électrodes d'allumage (7) ou près de l'extrémité de la bougie d'allumage; l'alimentation en air de combustion (5) peut être commandée en option par l'unité de commande afin d'étendre l'arc électrique dans la direction du lit fluidisé (3) au moyen du flux d'air entrant; et après l'allumage du combustible, les électrodes d'allumage (7) ou la bougie d'allumage peuvent être désactivées par l'unité de commande et l'alimentation en air via la base de la buse (2) peut être activée afin de mettre le lit fluidisé (3) en mouvement.
